# EUROPÄISCHE PATENTSCHRIFT

(11) **EP 3 591 673 B1**
(45) Veröffentlichungstag und Bekanntmachung des Hinweises auf die Patenterteilung: **04.08.2021**
(21) Anmeldenummer: 19000289.9
(22) Anmeldetag: 12.06.2019
(51) Int. Cl.: H01F 7/122, H01F 7/124, H01F 7/16, E05B 47/00, E05B 47/02, E05B 47/06, H01F 7/08

(54) **ELEKTROMAGNETISCHER AKTUATOR**
ELECTROMAGNETIC ACTUATOR
ACTIONNEUR ÉLECTROMAGNÉTIQUE

(30) Priorität: 12.06.2018 CH 7522018
(43) Veröffentlichungstag der Anmeldung: 08.01.2020
(73) Patentinhaber: Isliker Magnete AG, 8450 Andelfingen (CH)
(72) Erfinder: Mühle, Peter, 8200 Schaffhausen (CH); Meisel, Thilo, 64285 Darmstadt (DE)
(74) Vertreter: Alder, Hans Rudi

(56) Entgegenhaltungen:
- DE-A1- 4 035 889
- DE-U1- 29 903 873
- US-A- 2 867 756

## Beschreibung

Die vorliegende Erfindung betrifft einen elektromagnetischen Aktuator für Verriegelungsanwendungen, bspw. für Sicherheitsschlösser gemäss Oberbegriff des Hauptanspruchs 1.

Aktuatoren sind vielfältig verwendbar und lassen sich in unterschiedlichsten Bereichen einsetzen, bspw. in der Steuerungs- und Regelungstechnik, in der Robotik oder Mechatronik oder in Sortieranlagen von Zustellzentren. Der vorliegende Aktuator soll bevorzugt in Verbindung mit einem Sicherheitsschloss verwendet werden, wie es sich vorwiegend für die Zugangssicherung von Wohn-, Geschäfts- und Laborräumen oder Haftzellen, sowie zur Diebstahlsicherung, insbesondere bei Waffen- oder Wertsachenschränken (Banksafes) finden lässt.

Elektromagnetische Aktuatoren und ihre Funktionsweise sind bspw. aus der DE-10'2014'224'043 bekannt. Diese umfassen im Wesentlichen eine Spule, einen in dieser Spule zwischen zwei Positionen verschiebbaren Anker, ein Spulengehäuse, welches die Spule zumindest teilweise umschliesst, sowie ein Verriegelungsmittel zur mechanischen Fixierung des Ankers in einer seiner Positionen, wobei das Verriegelungsmittel in der Regel durch Bestromung der Spule entriegelbar ist. Aktuatoren dieser Art unterscheiden sich im Wesentlichen durch ihre Verriegelungsmittel. So wird bspw. in der DE-29'903'873 ein elektromagnetischer Aktuator beschrieben, dessen Anker mit Hilfe von weichmagnetischen und quer zur Bewegungsrichtung des Ankers bewegbaren Verriegelungselementen in einer seiner Positionen fixierbar ist. Diese Verriegelungselemente werden bei Bestromung der Spule vom erzeugten magnetischen Feld durchdrungen und können so entgegen einer Federkraft aus einer ersten Position in eine zweite Position gebracht werden, um den Anker in einer dieser Positionen zu verriegeln oder zu entriegeln. Leider verschleissen diese weichmagnetischen Verriegelungselemente rasch, insbesondere bei gewaltsamer Bedienung, und erlauben keine langfristig stabile Verwendung in einem Sicherheitsschloss.

Es wurde deshalb auch schon vorgeschlagen, mechanisch robuste Bolzen für die Sicherung der Verriegelung bei elektromagnetischen Schliessvorrichtungen einzusetzen, wie bspw. aus der US-5'216'909 bekannt. Diese Vorrichtung umfasst mehrere unter Federspannung stehende Stifte, die einen robusten Verriegelungsbolzen für die Sicherung des schliessenden Riegels in seiner Verriegelungsposition halten. Für die Aktivierung oder Deaktivierung der mindestens zwei, den sichernden Verriegelungsbolzen positionierenden Stifte werden elektromagnetische Hubmagnete bekannter Art verwendet. Leider erweisen sich derartige Schliessvorrichtungen als unerwünscht grossvolumig und aufwendig in ihrer Konstruktion.

Es besteht deshalb das Bestreben in obengenannten Gebieten, das Funktionieren elektromagnetischer Sicherheitsschlösser platzsparend, d.h. ohne aufwendige Konstruktion und ohne Einbusse an der Robustheit, langfristig zu gewährleisten.

Es ist deshalb Aufgabe der vorliegenden Erfindung, einen einfach aufgebauten, robusten und langlebigen elektromagnetischen Aktuator zu schaffen, welcher für die Verwendung in einem Sicherheitsschloss mit Selbstverriegelung geeignet ist.

Erfindungsgemäss wird diese Aufgabe durch einen elektromagnetischen Aktuator mit den Merkmalen des Anspruchs 1 gelöst und insbesondere durch einen elektromagnetischen Aktuator mit einem Anker, welcher mindestens ein Verriegelungselement aufweist, wobei das Verriegelungselement einen in diesem fest angebrachten Permanentmagneten umfasst.

Dieses Verriegelungselement ist innerhalb einer in einem Führungsring vorgesehenen Verriegelungsführung beweglich gelagert und greift zur Verriegelung in eine im Anker des Aktuators vorgesehene Aussparung ein.

Vorzugsweise liegt dieses Verriegelungselement radial zur Axialrichtung des Ankers. In einer bevorzugten Ausführungsform des erfindungsgemässen Aktuators ist das Verriegelungselement zu einer senkrecht zur Axialrichtung des Ankers stehenden Transversalebene geneigt angeordnet. Bei dieser Ausführungsform weist auch die Aussparung einen geneigten Boden auf und/oder mindestens eine geneigte oder gestufte Flanke.

Es versteht sich, dass den Anforderungen entsprechend mehrere, insbesondere drei Verriegelungselemente speichenartig um den Anker herum verteilt angeordnet sein können. Dabei bietet es sich an, die genannte Aussparung in Form einer umlaufenden Nut auszugestalten und den Boden, resp. die Flanken in geeigneter Weise so auszubilden, dass die mechanische Verriegelung einerseits und die elektromagnetische Entriegelung andererseits optimal möglich sind. Es versteht sich, dass der Fachmann nicht nur die Formgebung der genannten Aussparung, sondern auch die Lage des am Verriegelungselementes befestigten Permanentmagneten relativ zu Anker und Spule des elektromagnetischen Aktuators in Abhängigkeit der Anforderungen und Dimensionierung desselben optimiert, d.h. diese Lage mindestens experimentell vorbestimmt.

Vorliegend soll unter dem Begriff "radial zur Axialrichtung des Ankers" ein sich strahlenförmig von einem auf der zentralen Bewegungsachse des Ankers liegenden Punkt ausgehenden Richtungsstrahl verstanden werden. Dieser Richtungsstrahl kann sowohl in einer senkrecht zur Axialrichtung stehenden Transversalebene liegen oder dazu geneigt sein, insbesondere auf einer sich von diesem Punkt ausbreitenden Kegelmantelfläche liegen. Demgegenüber soll vorliegend unter dem Begriff "speichenartig verteilte Verriegelungselemente" lediglich eine gleichmässige Verteilung der Verriegelungselemente um den Anker herum verstanden werden.

In einer bevorzugten Verwendung des erfindungsgemässen Aktuators betätigt der Anker einen Riegel, bspw. für die Weichenstellung in einer Sortieranlage eines Zustelldienstes oder für ein Türschloss, und nimmt der Anker dazu bei unbestromter Spule eine erste Endposition, insbesondere eine Schliessstellung, ein und nimmt dieser bei Bestromung der Spule eine zweite Endposition, insbesondere eine Freigabestellung, ein. Bei dieser Ausführungsform nimmt der Permanentmagnet bei Verriegelung eine Lage relativ zu Anker und Spule ein, derart dass dieser bei Bestromung der Spule einer vom Streufeld der Spule erzeugten magnetischen Kraft ausgesetzt ist, um das Verriegelungselement aus der Schliessstellung heraus zu bewegen. Damit kann gewährleistet werden, dass die Verriegelung auch bei einem Stromunterbruch bestehen bleibt.

Erfindungsgemäss ist das Verriegelungselement im Wesentlichen amagnetisch, d.h. weist eine neutrale oder nur leichte para- oder diamagnetische Permeabilität von µ ≈ 1 auf und ist in Abhängigkeit von der Verwendung des Aktuators aus einem Werkstoff mit hoher Festigkeit, insbesondere mit hoher Bruchfestigkeit, gefertigt.

In Betrieb des vorliegenden Aktuators nimmt der Anker bei unbestromter Spule und mit Hilfe eines Federelementes, vorzugsweise einer Rückstellfeder, eine erste Endposition ein, bei welcher das Verriegelungselement in eine Aussparung im Anker eingreift und mit Hilfe des Permanentmagneten dort auch festgehalten wird. Bei Bestromung der Spule wird ein Magnetfeld aufgebaut, dessen Feldlinien im Wesentlichen das ferromagnetische Material durchfluten, d.h. im Anker, im Mantelkörper und im Joch gesammelt auftreten. Nur ein geringer Teil des von der Spule erzeugten Magnetfeldes erfüllt den Raum ausserhalb des weichmagnetischen Magnetrahmens und bildet dort ein magnetspezifisches Streufeld, dessen Feldlinien aussen um das Joch und den Mantelkörper herum verlaufen. Erfindungsgemäss dient dieses Streufeld dazu, den Permanentmagneten vom Anker abzustossen, d.h. das Verriegelungselement aus der Verriegelungsposition herauszudrücken. Damit wird der Anker freigegeben und kann sich dieser entgegen der Rückstellkraft des Federelementes in das Spuleninnere und in eine zweite Endposition, d.h. die Freigabestellung, bewegen. Diese Entriegelungsbewegung wird durch eine der Spulenwickelrichtung angepasste Orientierung des Permanentmagneten ermöglicht, d.h. wird der bspw. verriegelungsseitig vorgesehene Permanentmagnet derart orientiert eingesetzt, dass dieser mit seinem magnetischen Nordpol zum Anker gerichtet ist, wenn der magnetische Nordpol des erzeugten Magnetfeldes auch verriegelungsseitig liegt. Es versteht sich, dass bei entgegengesetzter Spulenwickelrichtung der Permanentmagnet derart eingesetzt wird, dass sein magnetischer Südpol zum Anker gerichtet ist. In jedem Fall soll der Permanentmagnet derart orientiert sein, dass dieser das Verriegelungselement bei unbestromter Spule an den Anker heranzieht und das Verriegelungselement bei bestromter Spule vom Anker abstösst.

Es versteht sich, dass sich der vorliegende Aktuator in einfacher Weise für ein Sicherheitsschloss direkt in jeden gewünschten Klappen-, Tür- oder Fensterrahmen integrieren lässt, aber auch in anderen Bereichen seine Verwendung finden kann, insbesondere in massiven Hochsicherheitsanlagen oder zur Aktivierung eines anderweitig verwendeten Verstellelementes, wie bspw. in einer Sortieranlage eines Zustellzentrums.

Die vorliegende Erfindung soll im Folgenden anhand eines Ausführungsbeispiels und mit Hilfe der Figuren näher erläutert werden. Dabei zeigt:
- Fig. 1:: schematisch dargestellter Längsschnittes durch einen erfindungsgemässen Aktuator im verriegelten Zustand;
- Fig. 2:: schematisch dargestellter Längsschnittes durch einen erfindungsgemässen Aktuator im entriegelten Zustand;

Der in Fig. 1 dargestellte elektromagnetische Aktuator 1 umfasst einen Elektromagneten mit bekanntem Aufbau, d.h. umfasst eine in einem Wicklungsträger 2 liegende Spule 3, welche in bekannter Weise von einem Mantelkörper 4 und einem Jochstück 5 umgeben sind. Insbesondere braucht der Mantelkörper 4 die Spule 3 nicht vollständig zu umschliessen, sondern kann bspw. als Rahmen ausgebildet sein, insbesondere um den Zugang zu Kontaktsteckern für das Bestromen der Spule 3 zu erleichtern. Ein Polstück 6 ist mit dem Mantelkörper 4 fest verbunden und schliesst in bekannter Manier den Innenraum der Spule 3 ab. Dieser Spulen-Innenraum ist vorzugsweise mit einem Lager-Rohr 9 bekannter Art ausgekleidet, in welchem ein Anker 7 bewegbar gelagert ist. Ein mit diesem Anker 7 zusammenwirkendes Rückstellelement 8, insbesondere in Form einer Spiralfeder, stützt sich einerseits an einem mit dem Jochstück 5 fest verbundenen Führungsring 11 und andererseits an einem mit dem Anker 7 fest verbundenen Federteller 12 ab, um den Anker 7 bei unbestromter Spule 3 aus dem Spulen-Innenraum herauszuziehen und in seine hier dargestellt Endposition P1 zu bringen. Mit einer amagnetischen, vorzugsweise im Polstück 6 gehaltenen und in den Anker 7 eingreifenden, Stellschraube 17 lässt sich der Hub des Ankers 7 in einfacher Weise begrenzen, d.h. lässt sich die Endposition P2 des Ankers 7 bei bestromter Spule 3 in gewünschter Weise einstellen.

Erfindungsgemäss ist in dem Führungsring 11 ein in einer Verriegelungsführung 14 verschiebbar gelagertes Verriegelungselement 10 vorgesehen, welches mit einem Permanentmagneten 13 fest verbunden ist und den Anker 7 in seiner Endposition P1 verriegelt. Dabei drückt der Permanentmagnet 13 das Verriegelungselement 11, wegen der Anziehungskräfte zwischen dem Permanentmagneten 13 und dem ferromagnetischen Anker 7, permanent gegen den Anker 7 und lässt dieses Verriegelungselement 10 in eine Aussparung 15 eingreifen, womit jede weitere und unerwünschte Bewegung des Ankers 7 verhindert wird. Das in der Verriegelungsführung 14 im Führungsring 11 verschiebbar gelagerte Verriegelungselement 10 ist hier mit einem auf dem Führungsring 11 angebrachten Verschlussring 16 gesichert. Es versteht sich, dass in diesem Führungsring 11 mehrere Verriegelungselemente 10 vorgesehen sein können. In einer bevorzugten Ausführungsform sind diese Verriegelungselemente 10 radial zur axialen Bewegungsrichtung A des Ankers 7 und vorzugsweise speichenartig um den Anker 7 verteilt angeordnet. Dazu ist die Aussparung 15 in Form einer umlaufenden Nut 18 ausgestaltet. Um die Stabilität der Verriegelung zu Erhöhen, können die mehreren Verriegelungselemente 10 zu einer senkrecht zur Axialrichtung A des Ankers 7 stehenden Transversalebene geneigt angeordnet sein, und weist die umlaufende Nut 18 einen entsprechend spulenseitig abfallenden Bodenbereich 19 auf. Um das Entriegeln zu erleichtern weist diese umlaufende Nut 18 spulenseitig einen in geeigneter Weise gestuften Flankenbereich 20 auf.

Der in Fig. 2 schematisch dargestellte Schnitt durch den erfindungsgemässen Aktuator 1 zeigt diesen bei bestromter Spule 3. Der Aufbau des hier dargestellten Elektromagneten entspricht der bereits beschriebenen Anordnung, d.h. umfasst eine in einem Wicklungsträger 2 liegende Spule 3, welche in bekannter Weise von einem Mantelkörper 4 und einem Jochstück 5 umgeben sind. Auch hier braucht der Mantelkörper 4 die Spule 3 nicht vollständig zu umschliessen, sondern kann bspw. als Rahmen ausgebildet sein, insbesondere um den Zugang zu Kontaktsteckern für das Bestromen der Spule 3 zu erleichtern. Ein Polstück 6 ist mit dem Mantelkörper 4 fest verbunden und schliesst in bekannter Manier den Innenraum der Spule 3 ab. Dieser Spulen-Innenraum ist vorzugsweise mit einem Lager-Rohr 9 bekannter Art ausgekleidet, in welchem ein Anker 7 bewegbar gelagert ist. Ein mit diesem Anker 7 zusammenwirkendes Rückstellelement 8, insbesondere in Form eines federelastischen Elementes, bspw. eine Spiralfeder, stützt sich einerseits an einem mit dem Jochstück 5 fest verbundenen Führungsring 11 und andererseits an einem mit dem Anker 7 fest verbundenen Federteller 12 ab, um den Anker 7 bei unbestromter Spule 3 aus dem Spulen-Innenraum herauszuziehen. Mit einer amagnetischen, vorzugsweise im Polstück 6 gehaltenen und in den Anker 7 eingreifenden, Stellschraube 17 lässt sich der Hub des Ankers 7 in einfacher Weise begrenzen, d.h. lässt sich die Endposition P2 des Ankers 7 bei bestromter Spule 3, wie hier dargestellt, einstellen.

Das im Führungsring 11 in der Verriegelungsführung 14 verschiebbar gelagerte Verriegelungselement 10 ist erfindungsgemäss mit einem Permanentmagneten 13 fest verbunden und greift bei Bestromung der Spule 3 nicht mehr in die Aussparung 15, resp. umlaufende Nut 18, d.h. ermöglicht die Bewegung des Ankers 7 in seine zweite Endposition P2, resp. Freigabestellung. Dabei zieht der Permanentmagnet 13 das Verriegelungselement 11 wegen der magnetischen Abstossungskräfte zwischen dem Permanentmagneten 13 und dem von der Spule 3 erzeugten magnetischen Streufeld F aus der Aussparung 15, resp. umlaufenden Nut 18 heraus. Es versteht sich, dass der dem Anker 7 zugewandte Pol des Permanentmagnet 13 dieselbe Polarität aufweist, wie der dem Permanentmagneten 13 zugewandte Pol der Spule 3. Gleichzeitig wird bei Bestromung der Spule 3 der Anker 7 ins Spuleninnere gezogen. Um diese Entriegelungsbewegung zu erleichtern, kann der spulenseitige Flankenbereich 20 der umlaufenden Nut 18 gestuft ausgestaltet sein. Wie bereits beschrieben, ist das im Führungsring 11 verschiebbar gelagerte Verriegelungselement 10 mit einem auf dem Führungsring 11 angebrachten Verschlussring 16 gesichert. Dabei können in diesem Führungsring 11 mehrere Verriegelungselemente 10 vorgesehen sein. In einer bevorzugten Ausführungsform sind diese Verriegelungselemente 10 radial zur axialen Bewegungsrichtung A des Ankers 7 und vorzugsweise speichenartig um den Anker 7 verteilt angeordnet. Es versteht sich, dass überall dort, wo ein von der Spule erzeugtes Streufeld sein kann, insbesondere vor oder hinter oder im Innern der Spulenanordnung, mindestens ein mit dem Anker 7 wechselwirkendes Verriegelungselement 10 vorgesehen sein kann.

In einer besonderen Weiterbildung des erfindungsgemässen Aktuators 1 ist dieser in Form eines bistabilen Umkehrhubmagneten ausgebildet, d.h. weist dieser ein Rückstellelement 8 in Form einer gegenläufig gewickelten oder angesteuerten Gegenspule auf und ermöglicht damit einen Umkehrhub. Das Verriegelungselement 10 sowie die dazugehörige Aussparung 15 im Anker 7 kann hier auch vor oder hinter jeder der Spulen oder zwischen den beiden Spulen angeordnet sein. Ein derart ausgebildeter Aktuator 1 lässt sich in bistabilen Anwendungen aller Art verwenden, bspw. in der Automobiltechnik bei Fahrberechtigungssystemen, in der Automatisierungstechnik bei Sortierweichen, in der Bahntechnik bei Zugangskontrollsystemen und in der Sicherheitstechnik bei Türverriegelungen, etc.

In einer Weiterbildung des erfindungsgemässen Aktuators ist das im Wesentlichen amagnetische Verriegelungselement in Abhängigkeit von der Verwendung des Aktuators aus einem Werkstoff mit hoher Festigkeit, insbesondere mit hoher Bruchfestigkeit gefertigt, wie bspw. aus einer Messinglegierung mit einer Zugfestigkeit von 230 bis 610 N/mm² oder aus einer Chrom-MolybdänLegierung mit einer Zugfestigkeit von bspw. bis zu 1'000 N/mm² oder aus einem technischen Kunststoff, wie bspw. aus einem mit Kohlenstoff-Nanoröhren verstärkten Kunststoff mit einer Zugfestigkeit von bspw. bis zu 630'000 N/mm². Vornehmlich weist das Verriegelungselement eine hohe Scherfestigkeit und/oder Zeitfestigkeit, d.h. Ermüdungsfestigkeit, auf.

Hilfsweise kann der Mantelkörper 4 und/oder des Jochstück 5 mit zusätzlichen Bauelementen versehen sein, um den Feldlinienverlauf des Streufeldes zu beeinflussen und insbesondere damit die Abstossungskräfte zwischen dem Permanentmagneten 13 und dem Anker 7 zu optimieren.

Die Vorteile des vorliegenden Aktuators sind dem Fachmann unmittelbar ersichtlich und insbesondere in der bauteilreduzierten und damit überraschend einfachen Konstruktion, d.h. in der platzsparenden und funktionssicheren Bauweise, zu sehen. Darüber hinaus erlaubt der erfindungsgemässe Aktuator, diesen in einfacher Weise an gewünschte Anforderungen anzupassen, insbesondere für die Verwendung in einem verschleissarmen, d.h. langfristig stabilen, Sicherheitsschloss.

### Bezugszeichen

- 1: Aktuator
- 2: Wicklungsträger
- 3: Spule
- 4: Mantelkörper
- 5: Jochstück
- 6: Polstück
- 7: Anker
- 8: Rückstellelement
- 9: Lager-Rohr
- 10: Verriegelungselement
- 11: Führungsring
- 12: Federteller
- 13: Permanentmagnet
- 14: Verriegelungsführung
- 15: Aussparung
- 16: Verschlussring
- 17: Stellschraube
- 18: umlaufende Nut
- 19: Bodenbereich
- 20: Flankenbereich

- A: Axialrichtung
- P1: erste Endposition
- P2: zweite Endposition
- F: magnetische Feldlinien

## Patentansprüche

1. Elektromagnetischer Aktuator (1) für Verriegelungsanwendungen, bspw.
für Sicherheitsschlösser, welcher Aktuator (1) eine elektrisch bestrombare Spule (3) aufweist, welche von einem Mantelkörper (4) und einem Jochstück (5) mindestens teilweise umschlossen ist, wobei innerhalb der Spule (3) ein in Axialrichtung (A) beweglich gelagerter Anker (7) vorgesehen ist, welcher mit einem Rückstellelement (8), in Form eines federelastischen Elementes und/oder einer Gegenspule zur Erzeugung eines Umkehrhubs, zusammenwirkt und zwischen einer ersten Endposition (P1) und einer zweiten Endposition (P2) bewegbar ist,
wobei quer zur Axialrichtung (A) des Ankers (3) mindestens ein wenigstens teilweise von magnetischen Feldlinien (F) durchflutbares Verriegelungselement (10) vorgesehen ist, welches mit dem Anker (7) derart zusammenwirkt, dass dieser in wenigstens einer seiner Endpositionen (P1, P2) durch mindestens das eine Verriegelungselement (10) verriegelbar oder entriegelbar ist,
**dadurch gekennzeichnet, dass**
das Verriegelungselement (10) einen mit diesem, vorzugsweise in seinem Innern, fest verbundenen Permanentmagneten (13) umfasst, und welches Verriegelungselement (10) innerhalb einer in einem Führungsring (11) vorgesehenen Verriegelungsführung (14) beweglich gelagert ist, wobei das Verriegelungselement (10) zur Verriegelung in eine Aussparung (15) des Ankers (7) eingreift.

2. Elektromagnetischer Aktuator (1) nach Anspruch 1, **dadurch gekennzeichnet, dass** der Anker (7) bei unbestromter Spule (3) die erste Endposition (P1) und bei Bestromung der Spule (3) die zweite Endposition (P2) einnimmt, wobei die erste Endposition (P1) eine Schliessstellung und die zweite Endposition (P2) eine Freigabestellung ist.

3. Elektromagnetischer Aktuator (1) nach einem der Ansprüche 1 oder 2,
**dadurch gekennzeichnet, dass** das Verriegelungselement (10) eine neutrale oder nur leichte paramagnetische Permeabilität von µ ≈ 1 aufweist.

4. Elektromagnetischer Aktuator (1) nach Anspruch 3, **dadurch gekennzeichnet, dass** der Permanentmagnet (13) des Verriegelungselementes (10) bei Verriegelung eine vorgegebene Lage relativ zu Anker (7) und Spule (3) aufweist, derart dass der Permanentmagnet (13) des Verriegelungselement (10) bei Bestromung der Spule (3) einer vom Streufeld der Spule (3) erzeugten magnetischen Kraft ausgesetzt ist, um das Verriegelungselement (10) aus der vorgegebenen Lage heraus zu bewegen.

5. Elektromagnetischer Aktuator (1) nach Anspruch 4, **dadurch gekennzeichnet, dass** das Verriegelungselement (10) radial zur Axialrichtung (A) des Ankers (7) angeordnet ist.

6. Elektromagnetischer Aktuator (1) nach Anspruch 4, **dadurch gekennzeichnet, dass** das Verriegelungselement (10) zu einer senkrecht zur Axialrichtung (A) des Ankers (7) stehenden Transversalebene geneigt angeordnet ist.

7. Elektromagnetischer Aktuator (1) nach einem der vorgehenden Ansprüche 1 bis 6, **dadurch gekennzeichnet, dass** mehrere, insbesondere drei, Verriegelungselemente (10) um den Anker (7) speichenartig verteilt angeordnet sind.

8. Elektromagnetischer Aktuator (1) nach einem der vorgehende Ansprüche 1 bis 7, **dadurch gekennzeichnet, dass** die Aussparung (15) in Form einer umlaufenden Nut (18) gestaltet ist.

9. Elektromagnetischer Aktuator (1) nach Anspruch 8, **dadurch gekennzeichnet, dass** die Nut (18) einen spulenseitig abfallenden Bodenbereich (19) und vorzugsweise einen spulenseitig gestuften Flankenbereich (20) aufweist.

10. Elektromagnetischer Aktuator (1) nach einem der vorgehenden Ansprüche 1 bis 9, **dadurch gekennzeichnet, dass** das Verriegelungselement (10) aus einem technischen Werkstoff mit hoher Festigkeit, insbesondere mit hoher Bruchfestigkeit gefertigt ist, bspw. aus einer Messinglegierung mit einer Zugfestigkeit von 230 bis 610 N/mm² oder aus einer Chrom-Molybdän-Legierung mit einer Zugfestigkeit von bspw. bis zu 1'000 N/mm² oder aus einem mit Kohlenstoff-Nanoröhren verstärkten Kunststoff mit einer Zugfestigkeit von bspw. bis zu 630'000 N/mm², wobei der technische Werkstoff vornehmlich eine hohe Scherfestigkeit und/oder Zeitfestigkeit, d.h. Ermüdungsfestigkeit aufweist.

11. Verwendung eines elektromagnetischer Aktuator (1) mit den Merkmalen des Anspruchs 1 in bistabilen Anwendungen, insbesondere in der Automobiltechnik in Fahrberechtigungssystemen, in der Automatisierungstechnik in Sortierweichensystemen, in der Bahntechnik in Zugangskontrollsystemen oder in der Sicherheitstechnik in Türverriegelungssystemen.

## Claims

1. Electromagnetic actuator (1) for locking applications, e.g. for safety locks, which actuator (1) has an electrically energized coil (3) which is at least partially enclosed by a casing body (4) and a yoke piece (5), wherein inside the coil (3) an armature (7) mounted movably in the axial direction (A) is provided, which interacts with a restoring element (8) in the form of a resilient element and / or a counter coil for generating a reversing stroke and between a first end position (P1) and a second end position (P2) is movable, at least one locking element (10) through which magnetic field lines (F) can flow at least partially and which interacts with the armature (7) in such a way that this can be locked or unlocked in at least one of its end positions (P1, P2) by at least one locking element (10), **characterized in that**
the locking element (10) comprises a permanent magnet (13) firmly connected to it, preferably in its interior, and which locking element (10) is movably mounted within a locking guide (14) provided in a guide ring (11), the locking element (10) engages in a recess (15) of the armature (7) for locking.

2. Electromagnetic actuator (1) according to Claim 1, **characterized in that** the armature (7) assumes the first end position (P1) when the coil (3) is de-energized and the second end position (P2) when the coil (3) is energized, the first end position (P1) is a closed position and the second end position (P2) is a release position.

3. Electromagnetic actuator (1) according to one of Claims 1 or 2, **characterized in that** the locking element (10) has a neutral or only slight paramagnetic permeability of µ ≈ 1.

4. Electromagnetic actuator (1) according to claim 3, **characterized in that** the permanent magnet (13) of the locking element (10) has a predetermined position relative to the armature (7) and coil (3) when locked, such that the permanent magnet (13) of the locking element (10) is exposed to a magnetic force generated by the stray field of the coil (3) when the coil (3) is energized, in order to move the locking element (10) out of the predetermined position.

5. Electromagnetic actuator (1) according to Claim 4, **characterized in that** the locking element (10) is arranged radially to the axial direction (A) of the armature (7).

6. Electromagnetic actuator (1) according to Claim 4, **characterized in that** the locking element (10) is arranged inclined to a transverse plane perpendicular to the axial direction (A) of the armature (7).

7. Electromagnetic actuator (1) according to one of the preceding claims 1 to 6, **characterized in that** several, in particular three, locking elements (10) are arranged around the armature (7) distributed like spokes.

8. Electromagnetic actuator (1) according to one of the preceding claims 1 to 7, **characterized in that** the recess (15) is designed in the form of a circumferential groove (18).

9. Electromagnetic actuator (1) according to Claim 8, **characterized in that** the groove (18) has a bottom area (19) sloping down on the coil side and preferably a stepped flank area (20) on the coil side.

10. Electromagnetic actuator (1) according to one of the preceding claims 1 to 9, **characterized in that** the locking element (10) is made of a technical material with high strength, in particular with high breaking strength, for example from a brass alloy with a tensile strength of 230 to 610 N/mm² or from a chromium-molybdenum alloy with a tensile strength of, for example, up to 1,000 N/mm² or from a plastic reinforced with carbon nanotubes with a tensile strength of, for example, up to 630,000 N/mm², where the technical material primarily has a high shear strength and/or fatigue strength, i.e. has fatigue resistance.

11. Use of an electromagnetic actuator (1) with the features of claim 1 in bistable applications, in particular in automotive technology in drive authorization systems, in automation technology in sorting switch systems, in rail technology in access control systems or in security technology in door locking systems.

## Revendications

1. Actionneur électromagnétique (1) pour des applications de verrouillage, par exemple pour des serrures de sécurité, lequel actionneur (1) comporte une bobine (3) alimentée électriquement qui est au moins partiellement enfermée par un corps de boîtier (4) et une pièce de culasse (5), dans lequel à l'intérieur il est prévu la bobine (3) d'un induit (7) monté de manière mobile dans la direction axiale (A), qui coopère avec un élément de rappel (8) sous la forme d'un élément élastique et/ou une bobine de compteur pour générer une course de recul et entre une première position finale (P1) et une seconde position finale (P2) est mobile, au moins un élément de verrouillage (10) à travers lequel les lignes de champ magnétique (F) peuvent circuler au moins partiellement et qui coopère avec l'armature (7) de telle sorte que cela peut être verrouillée ou déverrouillée dans au moins une de ses positions extrêmes (P1, P2) par au moins un élément de verrouillage (10), **caractérisé en ce que**
l'élément de verrouillage (10) comprend un aimant permanent (13) qui lui est solidaire, de préférence à l'intérieur, et lequel élément de verrouillage (10) est monté mobile à l'intérieur d'un guide de verrouillage (14) prévu dans une bague de guidage (11), l'élément de verrouillage (10) vient en prise dans un évidement (15) de l'induit (7) pour le verrouillage.

2. Actionneur électromagnétique (1) selon la revendication 1, **caractérisé en ce que** l'armature (7) prend la première position finale (P1) lorsque la bobine (3) est hors tension et la deuxième position finale (P2) lorsque la bobine (3) est excitée, la première position finale (P1) étant une position fermée et la seconde position finale (P2) est une position de libération.

3. Actionneur électromagnétique (1) selon l'une des revendications 1 ou 2, **caractérisé en ce que** l'élément de verrouillage (10) présente une perméabilité paramagnétique neutre ou faiblement paramagnétique de µ ≈ 1.

4. Actionneur électromagnétique (1) selon la revendication 3, **caractérisé en ce que** l'aimant permanent (13) de l'élément de verrouillage (10) a une position prédéterminée par rapport à l'armature (7) et à la bobine (3) lorsqu'il est verrouillé, de sorte que l'aimant permanent (13) de l'élément de verrouillage (10) est exposé à une force magnétique générée par le champ d'éparpillement de la bobine (3) lorsque la bobine (3) est excité, pour déplacer l'élément de verrouillage (10) hors de la position prédéterminée.

5. Actionneur électromagnétique (1) selon la revendication 4, **caractérisé en ce que** l'élément de verrouillage (10) est disposé radialement par rapport à la direction axiale (A) de l'armature (7).

6. Actionneur électromagnétique (1) selon la revendication 4, **caractérisé en ce que** l'élément de verrouillage (10) est disposé incliné par rapport à un plan transversal perpendiculaire à la direction axiale (A) de l'armature (7).

7. Actionneur électromagnétique (1) selon l'une des revendications précédentes 1 à 6, **caractérisé en ce que** plusieurs, notamment trois, éléments de verrouillage (10) sont disposés autour de l'armature (7) répartis en rayons.

8. Actionneur électromagnétique (1) selon l'une des revendications précédentes 1 à 7, **caractérisé en ce que** l'évidement (15) est réalisé sous la forme d'une rainure périphérique (18).

9. Actionneur électromagnétique (1) selon la revendication 8, **caractérisé en ce que** la rainure (18) présente une zone de fond (19) inclinée vers le bas de côté bobine et de préférence une zone de flanc étagée (20) de côté bobine.

10. Actionneur électromagnétique (1) selon l'une des revendications précédentes 1 à 9, **caractérisé en ce que** l'élément de verrouillage (10) est réalisé en un matériau technique à haute résistance, notamment à haute résistance à la rupture, par exemple en un alliage de laiton à résistance à la traction de 230 à 610 N/mm² ou d'un alliage de chrome-molybdène avec une résistance à la traction, par exemple, jusqu'à 1'000 N/mm² ou à partir d'un plastique renforcé par des nanotubes de carbone avec une résistance à la traction, par exemple, jusqu'à 630'000 N/mm², où le matériau technique a principalement une résistance élevée au cisaillement et/ou de résistance en fatigue, à savoir a une résistance à la fatigue.

11. Utilisation d'un actionneur électromagnétique (1) présentant les caractéristiques de la revendication 1 dans des applications bistables, en particulier dans la technique automobile dans les systèmes d'autorisation de conduite, dans la technique d'automatisation dans les systèmes d'aiguillage de tri, dans la technique ferroviaire dans les systèmes de contrôle d'accès ou dans la technique de sécurité dans le verrouillage de porte systèmes.
